# DEMANDE DE BREVET EUROPEEN

(11) **EP 0 014 671 A1**
(43) Date de publication de la demande: **20.08.1980**
(21) Numéro de dépôt: 80430004.4
(22) Date de dépôt: 21.01.1980
(51) Int. Cl.: G07C 1/30, G09F 23/00, G07F 17/24

(54) **Parcmètre publicitaire ayant une fonction d'utilité publique indiquant le nom et le numéro d'une rue**

(30) Priorité: 13.02.1979 FR 7903935
(71) Demandeur: Beux, Marc, F-06300 Nice (FR)
(72) Inventeur: Beux, Marc, F-06300 Nice (FR)
(74) Mandataire: Hautier, Jean-Louis

(57) **Abrégé**

Le parcmètre jumelé ou non comporte un boîtier publicitaire et pour combiner en même temps, une fonction d'utilité publique, il porte le nom et le numéro de la rue correspondant à son emplacement. Le boîtier (4) comporte à sa partie supérieure un emplacement (9), une fenêtre et une plaquette amovible portant les coordonnées de la rue.

L'invention s'applique notamment aux indicateurs de durée de stationnement des véhicules à un ou plusieurs cadrans.

## Description

L'invention a pour objet un boîtier publicitaire adaptable à un parcmètre jumelé ou non.

La publicité dans les centres urbains, les villes ou agglomérations est de plus en plus contrôlée pour respecter l'environnement et le cadre de vie. C'est pourquoi tout support publicitaire doit en même temps, avoir en combinaison une fonction d'utilité publique.

A cet effet, l'inventeur a conçu un parcmètre qui permet de connaître le nom et le numéro de la rue.

Le boîtier comporte un emplacement dans lequel on peut disposer le numéro et le nom de la rue correspondant à l'emplacement dudit parcmètre.

La figure jointe permettra aisément de comprendre l'invention, elle est donné à titre d'exemple indicatif et non limitatif et représente un mode de réalisation préféré selon l'invention.

Sur le boîtier 4, un emplacement 9 permet de disposer le numéro et le nom de la rue, en l'occurrence "13, rue de la Mairie". Cet emplacement 9 est disposé juste au-dessus de la fenêtre transparente 5, laissant visible le graphisme publicitaire. L'emplacement 9 doit, en effet, être bien visible des passants sur le trottoir et des automobilistes sur la chaussée, c'est pourquoi il est disposé au point le plus haut du boîtier 4 dudit parcmètre.

Ledit emplacement 9 peut être une fenêtre transparente de manière à pouvoir disposer une plaquette amovible sur laquelle sont inscrits le nom et le numéro de la rue correspondante.

On comprend donc l'intérêt de l'invention qui permet à l'usager de connaître rapidement le nom de la rue et le numéro correspondant à la hauteur de la rue où il se trouve. Actuellement, il est, en effet, difficile de trouver les plaques ou panneaux annonçant le nom des rues et pour les automobilistes de trouver le numéro de la rue tout en conduisant. En effet, les numéros ne sont pas toujours très visibles, il faut donc les chercher puisqu'- ils n'ont pas de caractéristiques homogènes. Enfin, bien souvent ces numéros sont absents ou cachés par un store ou autre objet analogue.

## Revendications

1. Parcmètre jumelé ou non comportant un boîtier publicitaire, caractérisé par le fait que, pour que ce support publicitaire ait en même temps une fonction d'utilité publique, il comporte un emplacement (9) dans lequel on peut disposer le nom et le numéro de la rue correspondant à la hauteur de la rue où se trouve ledit parcmètre.

2. Parcmètre jumelé ou non, selon la revendication 1, caractérisé par le fait que le boîtier comporte sur la partie supérieure, un emplacement (9) pour le nom et le numéro de la rue correspondante.

3. Parcmètre jumelé ou non, comportant un boîtier publicitaire, selon la revendication 1, caractérisé par le fait que l'emplacement (9) destiné au nom et au numéro de la rue peut être compris dans la fenêtre (5) du boîtier (4).

4. Parcmètre jumelé ou non, comportant un boîtier publicitaire, selon la revendication 1, caractérisé par le fait que l'emplacement (9) disposé sur la partie supérieure du boîtier (4) comporte sa propre fenêtre dans laquelle peut être disposée une plaquette amovible comportant le nom et le numéro de la rue.

5. Parcmètre jumelé ou non comportant un boîtier publicitaire selon l'une quelconque des revendications 1,2,3 ou 4, caractérisé par le fait que le boîtier (4) peut s'adapter sur un parcmètre comportant un ou plusieurs réceptacles (1ₐ, 1_{b}).
